# EUROPÄISCHE PATENTSCHRIFT

(11) **EP 0 507 085 B1**
(45) Veröffentlichungstag und Bekanntmachung des Hinweises auf die Patenterteilung: **26.04.1995**
(21) Anmeldenummer: 92103438.5
(22) Anmeldetag: 28.02.1992
(51) Int. Cl.: B30B 5/06, B27N 3/24

(54) **Vorrichtung zum Aufbringen einer Flächenpressung auf fortschreitende Werkstücke**
Apparatus for exerting surface pressure on continuously advancing material
Dispositif pour appliquer une pression sur la surface de matière à travailler en mouvement continu

(30) Priorität: 05.04.1991 DE 4111022
(43) Veröffentlichungstag der Anmeldung: 07.10.1992
(73) Patentinhaber: Firma Theodor Hymmen, D-33515 Bielefeld (DE)
(72) Erfinder:
(74) Vertreter: Stracke, Alexander, Dipl.-Ing.

(56) Entgegenhaltungen:
- EP-A- 0 166 886
- EP-A- 0 184 767
- DE-A- 3 313 406
- GB-A- 908 067
- PATENT ABSTRACTS OF JAPAN vol. 10, no. 315 (M-529)(2371) 25. Oktober 1986 & JP-A-61 124 727 (EAGLE IND. CO. LTD.) 12. Juni 1986

## Beschreibung

Die Erfindung bezieht sich auf eine Vorrichtung zum Aufbringen einer Flächenpressung auf fortschreitende Werkstücke wie Holzwerkstoffplatten od. dgl., bei der mindestens ein umlaufendes Preßband an das Werkstück von einem in eine Druckkammer einleitbaren Druckmittel anpreßbar ist und die Druckkammer durch einen Teil eines Trums eines Preßbandes, an der dem Trum gegenüberliegenden Seite durch eine rechteckförmige Druckplatte und an den in Bezug auf die Laufrichtung des Preßbandes Längs- und Querrändern der Druckplatte durch eine am Rand der Druckplatte vorgesehene, sich am Preßband abstützende Dichtungsleiste aus Kunststoff o.dgl. begrenzt ist und die Dichtungsleiste in der dem umlaufenden Preßband zugewandten Fläche Austrittsöffnungen für einen Schmierstoff aufweist.

Es ist eine Vorrichtung dieser Art bekannt (EP-A-0 166 886, Fig. 10), bei der die Dichtungsleiste mit einem rechteckförmigen Fassungsrahmen verbunden ist, der in einer Nut der Druckplatte geführt, nuteinwärts und nutauswärts beweglich gelagert und in Richtung auf das an der Dichtungsleiste entlanggleitend angeordnete Preßband druckbelastet ist.

Bei den fluidkissengestützten Doppelbandpressen übernehmen die Dichtungsleisten im Zusammenwirken mit aus Stahl gefertigten Preßbändern die Aufgabe, die Druckkammer gegen die Atmosphäre abzudichten.

An diese Dichtungen werden hohe Anforderungen gestellt, da in allen Betriebszuständen der kontinuierlich arbeitenden Presse eine zuverlässige Abdichtung der Druckkammer erreicht werden muß. Die Kunststoffleisten müssen gegenüber dem mit hohen und niedrigen Geschwindigkeiten umlaufenden Preßband über den gesamten Geschwindigkeitsbereich eine geringe Reibung entwickeln. Hinzukommen muß eine geringe Erwärmung in einem großen Temperaturbereich und eine hohe Lebensdauer.

Als Werkstoff für derartige Dichtungsleisten werden gleitfreudige und temperaturbeständige Kunststoffe eingesetzt.

Um die genannten Anforderungen besser zu erfüllen, ist es bekannt (EP-A-0 166 886), die Dichtungsleisten mit im Abstand voneinander angeordneten Schmierdüsen oder Schmierkanälen zu versehen, durch die Schmierflüssigkeit unmittelbar an die Dichtfläche transportiert wird.

Die so geschmierten Dichtungen arbeiten bis zu mittleren Flächendrücken zufriedenstellend. Bei höheren Drücken wird jedoch der Schmierfilm zu schnell aus der Dichtfuge herausgepreßt. Ein weiterer Nachteil besteht in dem verhältnismäßig hohen Kilogrammpreis der für den Einsatz benötigten Spezialöle. Es sind ferner selbstschmierende Gleitelemente in Form von Blöcken bekannt, die mit Nuten oder Sacklochbohrungen versehen sind und bei denen die genannten Ausnehmungen mit einem Festschmierstoff gefüllt sind.

Der Erfindung liegt die Aufgabe zugrunde, innerhalb einer Vorrichtung der eingangs genannten Art die hochbelasteten Gleitflächendichtungen so zu gestalten, daß die aufgezeigten Anforderungen besser erfüllt und die Einsatzgebiete in bezug auf Druck, Temperatur und Bandgeschwindigkeit ausgedehnt werden können.

Diese Aufgabe wird erfindungsgemäß dadurch gelöst, daß in den Dichtungsleisten, die parallel zur Förderrichtung des Preßbandes verlaufen, im Abstand voneinander angeordnete, aus einem Festschmierstoff gefertigte. kompakte Formkörper eingebettet sind, deren Bauhöhe der Verschleißschicht der Dichtungsleisten eintspricht und die sich mit einer freiliegenden Arbeitsfläche am zugeordneten Trum des Preßbandes abstützen.

Durch diese Ausbildung der parallel zur Förderrichtung des Preßbandes verlaufenden Dichtungsleisten wird eine wesentliche Verbesserung der Standzeit der Dichtung der Druckkammer erreicht.

Weitere Merkmale der Erfindung ergeben sich aus den Unteransprüchen.

Ausführungsbeispiele der erfindungsgemäßen Gleitflächendichtung sind in den Zeichnungen dargestellt und werden im folgengen beschrieben.

Es zeigen:
- Fig. 1: eine Druckkammer mit zugeordnetem Preßband in schematischer und perspektivischer Darstellung und die
- Fig. 2 bis 5: Dichtungsleisten mit unterschiedlichen Anordnungen und Ausbildungen von eingebetteten Formkörpern aus einem Festschmierstoff.

In der Fig. 1 ist die Außenkontur einer Druckkammer 1 einer Bandpresse durch eine strichpunktierte Linie aufgezeigt. Diese Druckkammer wird einerseits durch das Arbeitstrum 2 eines endlos umlaufenden, aus Stahl gefertigten Preßbandes, an der gegenüberliegenden Seite durch eine Druckplatte 3 und umlaufend durch eine Dichtungsleiste 4 begrenzt.

In dem dargestellten Ausführungsbeispiel ist die Dichtungsleiste 4 an einem entsprechend der strichpunktierten Linie rechteckförmig ausgebildeten Fassungsrahmen 5 befestigt, von dem in der Fig. 1 nur Teilstücke dargestellt sind. Dieser rechteckförmige Fassungsrahmen greift in eine entsprechend gestaltete Nut 6 der Druckplatte und wird durch ein Druckmittel in Richtung auf das Arbeitstrum 2 bewegt, so daß die Dichtungsleiste 4 kraftschlüssig am Arbeitstrum des endlosen Preßbandes anliegt.

In die Dichtungsleiste 4 sind erfindungsgemäß Formkörper 7 dauerhaft derart eingebettet, daß ihre dem Preßband zugewandte Arbeitsfläche 8 frei liegt und mit der Arbeitsfläche der Dichtungsleiste fluchtet.

Bei dem Ausführungsbeispiel nach der Fig. 2 sind die Formkörper 7 als Stifte ausgebildet und in der Mittelebene der Dichtungsleiste 4 angeordnet.

Die Fig. 3 zeigt eine zur Mittelebene der Dichtungsleiste 4 versetzte Anordnung der Formkörper 7.

Bei dem Ausführungsbeispiel nach der Fig. 4 liegen die Formkörper 9 nicht nur an der dem Preßband zugewandten Arbeitsfläche sondern auch an einer Seitenfläche 10 bzw. 11 der Dichtungsleiste 4 frei.

Der Abstand a zweier benachbarter Formkörper entspricht mindestens dem doppelten Durchmesser d oder der doppelten größten Dicke der Formkörper.

Bei dem Ausführungsbeispiel nach der Fig. 5 sind die Formkörper 12 leistenförmig ausgebildet und liegen mit ihrer Arbeitsfläche 13 gegenüber dem Preßband und einer Seitenfläche der Dichtungsleiste 4 frei.

Die Formkörper können auch andere geometrische Querschnitte aufweisen als die in den Figuren dargestellten. Sie können als Stifte, Stopfen, Butzen, Leisten oder mehreckige Blöcke ausgebildet sein.

Der kompakte Festschmierstoff kann aus PTFE, aus Graphit, aus Molybdän-Disulfid oder aus Kombinationen dieser Werkstoffe bestehen.

### Bezugszeichen

- 1: Druckkammer
- 2: Arbeitstrum
- 3: Druckplatte
- 4: Dichtungsleiste
- 5: Fassungsrahmen
- 6: Nut
- 7: Formkörper
- 8: Arbeitsfläche
- 9: Arbeitsfläche
- 10: Seitenfläche
- 11: Seitenfläche
- 12: Formkörper
- 13: Arbeitsfläche

## Patentansprüche

1. Vorrichtung zum Aufbringen einer Flächenpressung auf fortschreitende Werkstücke, wie holzwerkstoffplatten o.dgl., bei der mindestens ein umlaufendes Preßband an das Werkstück von einem in eine Druckkammer (1) einleitbaren Druckmittel anpreßbar ist und die Druckkammer (1) durch einen Teil eines Trums (2) des Preßbandes, an der dem Trum gegenüberliegenden Seite durch eine rechteckförmige Druckplatte (3) und an den in bezug auf die Laufrichtung des Preßbandes Längs- und Querrändern der Druckplatte (3) durch eine am Rand der Druckplatte vorgesehene, sich am Preßband abstützende Dichtungsleiste (4) aus Kunststoff o.dgl. begrenzt ist und die Dichtungsleiste (4) in der dem umlaufenden Preßband zugewandten Fläche Austrittsöffnungen für einen Schmierstoff aufweist, **dadurch gekennzeichnet,** daß in den Dichtungsleisten, die parallel zur Förderrichtung des Preßbandes verlaufen, im Abstand voneinander angeordnete, aus einem Festschmierstoff gefertigte, kompakte Formkörper (7,9,12) eingebettet sind, deren Bauhöhe der Verschleißschicht der Dichtungsleisten entspricht und die sich mit einer freiliegenden Arbeitsfläche (8,13) am zugeordneten Trum (2) des Preßbandes abstützen.

2. Vorrichtung nach Anspruch 1, dadurch gekennzeichnet, daß die Formkörper in der jeweiligen Dichtungsleiste mittig und fluchtend oder versetzt zueinander angeordnet sind.

3. Vorrichtung nach Anspruch 1, dadurch gekennzeichnet, daß die Formkörper (9,12) nicht nur an der dem Preßband zugewandten Arbeitsfläche sondern auch an einer Seitenfläche der Dichtungsleiste (4) frei liegen.

4. Vorrichtung nach einem der vorhergehenden Ansprüche, dadurch gekennzeichnet, daß die Formkörper als Stifte, Stopfen, Butzen, Leisten oder mehreckige Blöcke ausgebildet sind.

5. Vorrichtung nach einem der vorhergehenden Ansprüche, dadurch gekennzeichnet, daß der Festschmierstoff aus PTFE, Molybdänsulfid, Graphit oder aus Kombinationen dieser Werkstoffe besteht.

## Claims

1. Apparatus for applying a surface pressure to continuously advancing workpieces such as wood material panels or the like, wherein at least one circulating pressing belt can be pressed against the workpiece by a pressure medium which can be introduced into a pressure chamber (1) and the pressure chamber (1) is defined by a part of a run (2) of the pressing belt, at the side opposite the run by a rectangular pressure plate (3) and at the edges of the pressure plate (3) which are the longitudinal and transverse edges in relation to the direction of travel of the pressing belt, by a sealing bar (4) of plastics material or the like which is provided at the edge of the pressure plate and which bears against the pressing belt, and the sealing bar (4) has discharge openings for a lubricant in the surface which is towards the circulating pressing belt, characterised in that embedded in the sealing bars which extend parallel to the conveying direction of the pressing belt are compact shaped bodies (7, 9, 12) which are arranged at a spacing from each other and which are made from a solid lubricant and whose structural height corresponds to the wearing layer of the sealing bars and which bear with an exposed working surface (8, 13) against the associated run (2) of the pressing belt.

2. Apparatus according to claim 1 characterised in that the shaped bodies are arranged in the respective sealing bar centrally and in alignment or displaced relative to each other.

3. Apparatus according to claim 1 characterised in that the shaped bodies (9, 12) are exposed not only at the working surface which is towards the pressing belt but also at a side surface of the sealing bar (4).

4. Apparatus according to one of the preceding claims characterised in that the shaped bodies are in the form of pins, plugs, cores, bars or polygonal blocks.

5. Apparatus according to one of the preceding claims characterised in that the solid lubricant comprises PTFE, molybdenun sulphide, graphite or a combination of those materials.

## Revendications

1. Dispositif servant à appliquer une pression superficielle sur des pièces à usiner, telles que des plaques de bois ou similaires, en mouvement, dans lequel au moins une bande de pression circulante est susceptible de venir presser contre la pièce à unsiner, qrâce à un moyen d'appui susceptible d'être introduit dans une chambre de compression (1) et dans lequel la chambre de compression (1) est délimitée par une partie de section (2) de la bande de pression, au niveau du cote opposé à la section par une plaque d'appui (3) en forme de rectangle et au niveau des bords longitudinaux et transversaux, par rapport au sens de la marche de la bande de pression (3), par une barrette d'étanchéité (4) en matière synthétique ou similaire s'appuyant sur la bande de pression et prévue sur le bord de la plaque d'appui, et dans lequel la barrette d'étanchéité (4) présente, dans la surface opposée a la bande de pression circulante, des ouvertures d'écoulement pour un lubrifiant, caractérisé en ce que des corps profilés (7, 9, 12) compacts, espacés les uns des autres, constitués en un lubrifiant solide sont encastrés dans les barrettes d'étanchéité, qui sont parallèles au sens d'entraînement de la bande de pression, corps dont la hauteur correspond à cèlle de la couche de résistance à l'usure des barrettes d'étanchéité et qui s'appuient, par une surface de travail libre (8, 13), sur la section (2) associée de la bande de pression.

2. Dispositif selon la revendication 1, caractérisé en ce que les corps profilés sont disposés, dans la barrette d'étanchéité respective, au centre et en alignement, ou de façon décalée les uns par rapport aux autres.

3. Dispositif selon la revendication 1, caractérisé en ce que les corps profilés (9, 12) sont libres non seulement au niveau de la surface de travail orientée en direction de la bande de pression, mais également sur une surface latérale de la barrette d'étanchéité (4).

4. Dispositif selon l'une des revendications précédentes, caractérisé en ce que les corps profilés sont conformés en doigts, bouchons, pastilles, barrettes ou blocs polygonaux.

5. Dispositif selon l'une des revendications précédentes, caractérisé en ce que le lubrifiant solide compact Peut être constitué en PTFE, en sulfure de molybdène, en graphite ou en combinaisons de ces composants.
